# FASCICULE DE BREVET EUROPEEN

(11) **EP 0 174 258 B1**
(45) Date de publication et mention de la délivrance du brevet: **22.03.1989**
(21) Numéro de dépôt: 85420162.1
(22) Date de dépôt: 06.09.1985
(51) Int. Cl.: G07F 1/04

(54) **Dispositif d'encaissement à échappement pour publiphones et autres appareils à prépaiement susceptibles de recevoir plusieurs types différents de pièces de monnaie**
Kassiervorrichtung mit Hemmung für öffentliche Telefone und andere zum Empfang mehrerer Münztypen geeignete Apparate mit Vorausbezahlung
Collection device with escapement for public telephones and other prepayment apparatuses suitable for receiving different types of coins

(30) Priorité: 07.09.1984 FR 8413957
(43) Date de publication de la demande: 12.03.1986
(73) Titulaire: MECELEC, Société Anonyme, F-07300 Tournon-sur-Rhône (FR)
(72) Inventeur: Sellier, Christian, F-07300 Tournon Sur Rhone (FR)
(74) Mandataire: Monnier, Guy

(56) Documents cités:
- DE-A- 2 010 374
- DE-A- 2 936 479
- DE-A- 3 228 576
- FR-A- 2 220 837
- FR-A- 2 498 351
- US-A- 3 197 006
- US-A- 4 399 902

## Description

La présente invention a trait aux publiphones (téléphones publics) et autres appareils à prépaiement susceptibles de recevoir plusieurs types différents de pièces de monnaie introduites en nombre et encaissées en succession.

Les appareils de ce genre comprennent généralement un dispositif agencé de manière à stocker les pièces introduites et à encaisser celles-ci une par une au fur et à mesure du service rendu. Lorsque toutes les pièces de monnaie sont obligatoirement identiques, un tel dispositif d'encaissement peut très simplement être constitué par un étrier monté à basculement à l'intérieur de la glissière oblique parcourue par les pièces subséquentes lorsque l'autre branche s'éclipse pour libérer la première pièce. Par contre, les choses se révèlent plus complexes quand le dispositif doit assurer le traitement de pièces qui diffèrent entre elles par leur diamètre et/ou leur épaisseur, et en pareil cas on a habituellement recours à des mécanismes plus compliqués, de construction plus coûteuse et de fonctionnement moins fiable.

C'est à cet inconvénient qu'entend principalement remédier le dispositif d'encaissement suivant l'invention, lequel est défini à la revendication 1.

Afin d'éclairer l'état de la technique, on peut citer les trois documents ci-après:
1. DE-A-2 936 479 qui à pour objet un dispositif d'encaissement à échappement pour publiphones et autres appareils à prépaiement susceptibles de recevoir des pièces de monnaie, ce dispositif étant destiné à être disposé à la partie inférieure d'une glissière oblique propre à stocker les pièces introduites par l'usager et à les libérer une par une. Le dispositif d'écrit comprend un organe unique qui bascule suivant un axe orienté parallèlement à la glissière et qui comporte d'une part une partie transversale ou volet formant butée escamotable en bout de la glissière, et d'autre part des doigts latéraux agencés de façon à retenir les pièces en attente pendant que la pièce la plus basse est libérée. Il convient d'observer que ce dispositif ne peut convenir que pour des pièces identiques les unes aux autres.
2. DE-A-2 010 374 qui a pour objet un dispositif d'encaissement dans lequel les pièces de monnaie sont retenues dans une glissière par le moyen d'un doigt unique qui exerce une pression sur la pièce qui suit immédiatement la pièce inférieure à libérer.
3. FR-A-2 220 837 qui montre un dispositif sensiblement équivalent à celui indiqué sous 2 ci- dessus et qui apelle en conséquence des remarques identiques.

Le dessin annexé, donné à titre d'exemple, permettra de mieux comprendre l'invention, les caractéristiques qu'elle présente et les avantages qu'elle est susceptible de procurer:
Fig. 1 est une vue de côté avec arrachement, montrant l'agencement général d'un dispositif d'encaissement établi conformément à l'invention.
Fig. 2 en est une coupe transversale suivant le plan indiqué en 11-11 en fig. 1.
Fig. 3 est une vue en perspective faisant ressortir la conformation de l'organe basculant du dispositif.
Fig. 4 est une coupe transversale analogue à celle de fig. 2, l'organe basculant étant représenté à une autre position.
Fig. 5 à 7 sont des vues de côté semblables à fig. 1, illustrant le fonctionnement du dispositif.

Sur le dessin, la référence 1 désigne la glissière oblique à l'intérieur de laquelle circulent les pièces de monnaie, ladite glissière étant formée par l'assemblage de deux parois fixes 2 et 3 (fig. 1 et 2), orientées verticalement; on observera que les pièces roulent en fait contre une facette oblique 3a ménagée longitudinalement dans la paroi 3 au droit de la face intérieure de la paroi 2, de façon à permettre le contrôle des dimensions desdites pièces, à la façon en soi connue. La glissière 1 comprend une entrée supérieure (non représentée) à travers laquelle les pièces de monnaie sont introduites une par une, et une sortie inférieure coudée 4 qui est commandée par le dispositif d'encaissement, lequel est agencé pour libérer une par une par échappement les pièces stockées par ledit dispositif dans la glissière 1.

Ce dispositif comprend essentiellement un organe mobile 5 monté à basculement sur un axe fixe 6 porté par la partie supérieure de la glissière 1, convenablement échancré à cet effet; cet axe 6 est orienté longitudinalement par rapport à la glissière, de telle sorte que l'organe 5 bascule dans un plan transversal à celle-ci. Comme plus particulièrement montré en fig. 3, cet organe 5 est constitué par une partie cylindrique ou fût 5a qui est solidaire d'une part d'un volet terminal 5b engagé dans une entaille 2a de la paroi 2 de la glissière 1, d'autre part de deux bras latéraux ou doigts 5c et 5d décalés axialement l'un par rapport à l'autre le long dudit fût 5a.

On notera que les deux doigts 5c et 5d sont de longueur inégale, le doigt 5c prévu en bout de l'organe 5 étant plus court que le doigt 5d. Par ailleurs, chacun de ces deux doigts porte en bout un goujon ou pastille 5e qui fait face à la paroi 2 de la glissière.

L'actionnement de l'organe basculant 5 est opéré de toute manière appropriée, par exemple à l'aide d'un petit électro-aimant 7 (fig. 2) porté par la paroi 3 de la glissière 1 et dont l'élément mobile 7a en forme de coude vient se disposer entre le deux jambes d'une fourche 5f solidaire du fût 5a. Cet électro-aimant est placé sous la dépendance du circuit de commande de l'appareil à prépaiement auquel le dispositif d'encaissement est associé.

Le fonctionnement de ce dispositif ressort des explications qui précèdent et se conçoit sans peine.

A la position normale de repos, c'est-à-dire lorsque l'électro-aimant 7 n'est pas excité, l'organe basculant 5 est à l'orientation illustrée en fig. 4; le volet 5b fait alors saillie dans la glissière 1, les doigts 5c et 5d étant à la position soulevée re-présentée. Dans ces conditions les pièces de monnaie introduites dans la glissière viennent se stocker dans la partie inférieure de celle-ci au fur et à mesure de leur introduction, la première d'entre elles butant contre le volet 5b en position d'arrêt et les suivantes venant porter les unes contre les autres.

Quand l'électro-aimant 7 est excité, l'organe 5 bascule autour de l'axe 6 pour venir affecter l'orientation montrée en fig. 2. Par suite de l'escamotage du volet 5b à l'intérieur de l'entaille 2a, le chemin de roulement formé par la facette longitudinale 3a de la glissière 1 est libéré, de telle sorte que la première pièce de monnaie peut rouler par gravité et traverser la sortie coudée 4 pour être encaissée. Simultanément les doigts 5c et 5d sont venus s'appliquer contre la pièce immédiatement en amont, si bien que cette dernière est retenue dans la glissière 1 avec les autres pièces en attente; ce n'est que lorsque l'électro-aimant 7 n'est plus excité que par suite du retour de l'organe 5 à la position d'origine les doigts précités relâchent leur pression latérale et que l'ensemble des pièces en attente peut se déplacer vers le bas jusqu'à ce que la première d'entre elles vienne buter contre le volet 5b, lui-même revenu à la position initiale.

On remarquera qu'en dépit de sa simplicité de construction le dispositif d'encaissement assure un fonctionnement totalement fiable, complètement à l'abri de tout déréglage intempestif. En fig. 1, 5, 6 et 7 on a supposé que les pièces de monnaie introduites dans la glissière 1 étaient de deux types différents, les pièces de grand diamètre ayant été référencées D, celles de plus petit diamètre d, et l'on peut observer que moyennant un positionnement précis des deux doigts 5c et 5d le long de fût 5a de l'organe basculant 5, on obtient bien le blocage efficace des pièces en attente dans la glissière 1, quel que soit l'ordre de celles-ci (une petite d suivie d'une grande D en fig. 1, deux petites d en fig. 5, deux grandes D en fig. 6, et une grande D suivie d'une petite d en fig. 7).

Un résultat équivalent est susceptible d'être obtenu lorsque la glissière 1 est parcourue par des pièces de plus de deux types différents, quitte à doter le fût 5a de l'organe basculant 5 d'un nombre de doigts latéraux supérieur à deux. On observera que les pastilles 5e améliorent sensiblement l'effet de portée des doigts précités contre les pièces de monnaie.

## Revendications

1. Dispositif d'encaissement à échappement pour publiphones et autres appareils à prépaiement susceptibles de recevoir des pièces de monnaie, du genre disposé à la partie inférieure d'une glissière oblique (1) propre à stocker les pièces et à les libérer une par une, ledit dispositif comprenant à cet effet un organe unique (5) qui bascule suivant un axe (6) orienté parallèlement à celui de la glissière et qui comporte une partie transversale ou volet (5b) formant butée escamotable en bout de la glissière et au moins deux bras latéraux (5c, 5d) agencés de façon à retenir les piè ces en attente pendant que la pièce la plus basse est libérée, caractérisé en ce que les doigts latéraux (5c, 5d) sont disposés le long de l'axe de l'organe unique (5) de manière telle qu'ils retiennent des pièces de monnaie en attente (D, d) de plusieurs types différents en pressant au moins la pièce placée immédiatement après celle à libérer contre l'une (2) des parois (2, 3) de cette glissière, et ce quel que soit son diamètre.

2. Dispositif suivant la revendication 1, caractérisé en ce que les deux doigts (5c, 5d) sont établis à des longueurs inégales et comportent en bout un goujon ou pastille (5e) propre à améliorer le contact desdits doigts contre les pièces de monnaie (D, d).

3. Dispositif suivant l'une quelconque des revendications 1 et 2, caractérisé en ce que l'organe mobile (5) présente un fût cylindrique tubulaire (5a) pourvu, à l'opposé du volet (5b) et des doigts de retenue (5c, 5d), d'une fourche (5f) pour son attelage à un électro-aimant de commande (7).

## Patentansprüche

1. Kassiervorrichtung mit Hemmung für öffentliche Telefone und andere zum Empfang von Münzen geeignete Apparate mit Vorausbezahlung, die am unteren Teil einer schrägen Münzrinne (1) zum Speichern von Geldstücken und zur Einzelfreigabe derselben angeordnet ist und zu diesem Zweck ein einziges Organ (5) aufweist, das um eine zur Achse der Münzrinne parallele Achse (6) kippt und ein Querteil oder eine Klappe (5b) besitzt, das bzw. die einen abschwenkbaren Anschlag am Ende der Münzrinne bildet, sowie mindestens zwei seitliche Arme bzw. Finger (5c, 5d), welche die Münzen in Wartestellung zurückhalten, während das zuunterst befindliche Geldstück freigegeben wird, dadurch gekennzeichnet, dass die seitlichen Finger (5c, 5d) längs der Achse des einzigen Organs (5) derart angeordnet sind, dass sie Geldstücke (D, d) mehrerer unterschiedlicher Münztypen in der Wartestellung zurückhalten, indem sie zumindest die unmittelbar hinter der freizugebenden Münze liegende Münze, unabhängig von deren Durchmesser gegen eine (2) der Wände (2, 3) der Münzrinne pressen.

2. Vorrichtung nach Anspruch 1, dadurch gekennzeichnet, dass die zwei Finger (5c, 5d) verschieden lang ausgebildet sind und zur Verbesserung der Berührung zwischen ihnen und den Geldstücken (D, d) an ihrem Ende je einen Stift oder ein Plättchen (5e) aufweisen.

3. Vorrichtung nach Anspruch 1 oder 2, dadurch gekennzeichnet, dass das bewegliche Organ (5) eine zylindrische, rohrförmige Büchse (5a) aufweist, die auf der der Klappe (5d) und den Haltefingern (5c, 5d) abgekehrten Seite eine Gabel (5f) trägt, die das Organ (5) mit einem Steuer-Elektromagneten (7) verbindet.

## Claims

1. Collection device with escapement for public telephones and other prepayement apparatuses suitable for receiving coins, of the type disposed at the lower part of an inclined slide (1) adapted to store the coins and tor release them one at a time, said device comprising for this purpose a single member (5) which rocks about an axis (6) orientated parallel to that of the slide and which comprises a transverse part or shutter (5b) forming a retractable stop at the end of the slide and at least two lateral arms (5c, 5d) arranged so as to retain the waiting coins while the lowest coin is released, characterised in that the lateral fingers (5c, 5d) are disposed along the axis of the single member (5) so as to retain waiting coins (D, d) of several different types by pressing at least the coin located immediately after that to be released against one (2) of the walls (2, 3) of said slide, whatever its diameter may be.

2. Device according to claim 1, characterised in that the two fingers (5c, 5d) are formed of unequal lengths and comprise at the end a peg or disc (5e) adapted to improve the contact of said fingers against the coins (D, d).

3. Device according to either of claims 1 and 2, characterised in that the movable member (5) has a tubular cylindrical shaft (5a) provided, at the opposite side to the shutter (5b) and the retaining fingers (5c, 5d) with a fork (5b) to harness it to a control electro-magnet (7).
